# DEMANDE DE BREVET EUROPEEN

(11) **EP 0 033 427 A1**
(43) Date de publication de la demande: **12.08.1981**
(21) Numéro de dépôt: 80400122.0
(22) Date de dépôt: 25.01.1980
(51) Int. Cl.: B42D 1/00

(54) **Carnet de bord pour voiture particulière**

(71) Demandeur: Toussaint, Gérard Jean, F-64000 Pau (FR)
(72) Inventeur: Toussaint, Gérard Jean, F-64000 Pau (FR)

(57) **Abrégé**

Le carnet de bord est composé d'une couverture cartonnée et de feuillets en nombre variable; son format permet un maniement et un classement aisés dans une voiture.

Chaque feuillet comprend de 6 à 9 colonnes permettant d'enregistrer les opérations de plein de carburant, d'entretien, de réparation et toutes les autres opérations effectuée sur le véhicule avec la date, le kilométrage et le coût de ces opérations.

Au dernierfeuillet ou à la couverture peuvent être fixées 1 ou 2 pochettes en papier fort, de tailles différentes et destinées à classer les factures selon leur format.

## Description

La présente invention concerne essentiellement un carnet de bord destiné exclusivement aux véhicules automobiles particuliers.

L'automobiliste qui souhaite consigner par écrit les diverses opérations qu'il effectue ou fait effectuer sur son véhicule particulier est obligé de se servir de documents ayant tout autre objet; par exemple, il peut utiliser un carnet ordinaire quadrillé ou non, ou le carnet d'entretien fourni avec le véhicule par le constructeur et qui ne peut servir qu'aux opérations d'entretien périodique de la voiture. Il lui est difficile de noter tous les renseignements qui pourront lui servir par la suite pour les divers calculs de consommation et de coût de son véhicule.

L'invention vise un carnet de bord pour voiture particulière. Le format de ce carnet de bord permet un maniement aisé dans la voiture et le classement dans la boite à gants ou dans tout autre lieu de rangement dans la voiture.

La première page comporte les indications concernant l'identité du propriétaire du véhicule, son permis de conduire, son assurance ainsi que l'identification du véhicule.

Les feuillets intérieurs du carnet de bord comportent des colonnes ayant chacune en tête les indications suivantes :
a) date de l'opération;
b) kilométrage parcouru;
c) coût de l'opération;
d) quantité de carburant fournie;
e) type de révision, réparation, entretien, changement ou addition de pièces et accessoires;
f) assurance, garage ou parking;
g) remboursement du crédit ou payement du prêt-bail;
h) identification de la personne, du garage ou de l'organisme ayant effectué l'opération;
i) observations ou calculs de consommation ou calculs de coûts divers (au kilomètre ou par période de temps).

Certaines de ces rubriques pourront être regroupées ou supprimées; toutefois, les rubriques a), b), c), d), h), et i) sont indispensables.

Les feuillets intérieurs du carnet de bord comportent des lignes espacées régulièrement d'un intervalle pouvant aller de 5 à 10 millimètres.

La dernière ligne de chacun des feuillets, à l'exception du dernier feuillet, comporte la mention "à reporter" tandis que la première ligne de chacun des feuillets, à l'exception du premier feuillet, comporte la mention "reports".

Le nombre des feuillets est variable et fonction de l'épaisseur voulue du carnet de bord et de sa durée : mensuelle, annuelle, vie du véhicule. Le choix de l'épaisseur est également fonction de l'usage plus ou moins intensif qu'il est fait du véhicule.

La dernière page comporte un ou plusieurs des éléments suivants :
- une pochette en papier fort, échancrée à l'ouverture, destinée à recevoir les factures récentes correspondant aux diverses opérations. Cette pochette de format légèrement inférieur à celui des pages est soit fixée au dernier feuillet ou à la couverture par collage, agraphage ou tout autre moyen, soit simplement glissée dans la jaquette ou la couverture;
- une pochette en papier fort, échancrée à l'ouverture, fixée sur la pochette précédente ou au dernier feuillet ou glissée dans la jaquette ou la couverture et destinée à recevoir les factures réglées à l'aide des différentes cartes de payement. Le format de cette pochette est plus petit que celui de la première pochette et de l'ordre de 13 x 9 centimètres.

Le carnet de bord possède une couverture cartonnée qui peut être titrée "CARNET DE BORD"; les feuillets et leur couverture sont reliés en leur milieu par agraphage, collage, couture ou reliure.

Le carnet de bord est utilisé soit seul, soit comme recharge à glisser dans une couverture ou une jaquette de matière plastique ou de cuir de format approprié. Cette couverture peut comporter une fenêtre laissant voir l'inscription de la couverture ou un porte étiquette en matière transparente où l'on peut glisser une photographie ou une image ou un bristol portant une inscription concernant le véhicule objet du carnet de bord.

De nombreuses variantes pourraient être apportées au carnet de bord décrit, sans pour autant sortir du cadre de l'invention.

## Revendications

1. Carnet de bord pour voiture particulière permettant d'inscrire toutes les opérations et interventions faites sur ce véhicule, leur late, le kilométrage parcouru et le coût de ces opérations.

2. Carnet selon la revendication 1, caractérisé par une première ₃age destinée à l'inscription des caractéristiques du véhicule et à L'identification de son propriétaire.

3. Carnet selon la revendication 2, caractérisé par des feuillets à lignes espacées de 5 à 10 millimètres et comportant 9 colonnes destinées à l'inscription des indications suivantes :
a) date de l'opération;
b) kilométrage parcouru;
c) coût de l'opération;
d) quantité de carburant fournie;
e) type de révision, réparation, entretien, changement ou addition de pièces ou accessoires;
f) assurance, garage ou parking;
g) remboursement du crédit ou payement du prêt-bail;
h) identification de la personne, du garage ou de l'organisme ayant effectué l'opération;
i) observations, calculs de consommation de carburant ou calculs de coûts divers (au kilomètre ou par période de temps).

4. Carnet selon la revendication 2, caractérisé par des feuillets comportant au moins les 6 colonnes a), b), c), d), h) et i) de la revendication 3.

5. Carnet selon les revendications 3 et 4, caractérisé par un nombre de feuillets fonction des besoins de l'utilisateur.

6. Carnet selon la revendication 5, caractérisé par la fixation sur la couverture ou sur la dernière page d'une pochette de papier fort, échancrée à l'ouverture, d'un format légèrement inférieur à celui des pages et destiné à recevoir les factures correspondant aux diverses opérations.

7. Carnet selon la revendication 6, caractérisé par la fixation sur la pochette précédente, sur la dernière page ou sur la couverture, d'une pochette de papier fort d'un format de l'ordre de 13 x 9 centimètres, échancrée à l'ouverture et destinée à recevoir les factures réglées à l'aide des différentes cartes de payement.

8. Carnet selon la revendication 1, caractérisé en ce qu'il est le carnet de base avec couverture ou jaquette en matière plastique ou en cuir, ou une recharge du carnet de base.
